# EUROPÄISCHE PATENTSCHRIFT

(11) **EP 1 294 502 B1**
(45) Veröffentlichungstag und Bekanntmachung des Hinweises auf die Patenterteilung: **22.02.2006**
(21) Anmeldenummer: 01957898.8
(22) Anmeldetag: 28.06.2001
(51) Int. Cl.: B21D 1/02

(54) **VORRICHTUNG ZUR BANDBEARBEITUNG**
DEVICE FOR PROCESSING STRIP
DISPOSITIF DE TRAITEMENT DE BANDE

(30) Priorität: 29.06.2000 DE 10031728
(43) Veröffentlichungstag der Anmeldung: 26.03.2003
(73) Patentinhaber: Aluminium Norf GmbH, 41468 Neuss (DE)
(72) Erfinder: GRELL, Jürgen, 41470 Neuss (DE)
(74) Vertreter: Schüll, Gottfried Hubert
(86) Internationale Anmeldenummer: PCT/EP2001/007358
(87) Internationale Veröffentlichungsnummer: WO 2002/000365

(56) Entgegenhaltungen:
- DE-A- 1 752 306
- US-A- 3 006 401
- US-A- 3 680 343
- US-A- 3 854 315
- PATENT ABSTRACTS OF JAPAN vol. 016, no. 410 (M-1302), 28. August 1992 (1992-08-28) -& JP 04 138805 A (SUMITOMO METAL IND LTD), 13. Mai 1992 (1992-05-13)

## Beschreibung

Die Erfindung betrifft eine Vorrichtung zur Bandbearbeitung mit mindestens einer Abhaspelstation, mindestens einer Bandbearbeitungsstation und mindestens einer Aufhaspelstation, wobei zwischen der Abhaspelstation und der Aufhaspelstation eine die Bandkanten des Bandes reckende Bandkantenreckstation vorgesehen ist. Weiter betrifft die Erfindung ein Verfahren zur Bandbearbeitung.

Derartige Vorrichtungen sind in einer Vielzahl von Ausgestaltungen bekannt. Besteht beispielsweise die Bandbearbeitung im Besäumen eines Bandes, so wird das Band von einem Coil in einer Abhaspelstation abgehaspelt, der Besäumstation zugeführt, in der Besäumstation durch Besäummesser besäumt und anschließend von einer Aufhaspelstation auf ein Coil aufgehaspelt. Neben dem Besäumen werden gattungsgemäße Vorrichtungen zur Bandbearbeitung auch zum Teilen, Kaltwalzen oder dergleichen eingesetzt.

Während der Herstellung eines Bandes wird dieses Band in der Regel einer Mehrzahl von Walzstichen unterzogen. Über den größten Teil der Breite des Bandes führt die Dickenabnahme beim Walzen zu einer Längenzunahme des Bandes. Im Bereich der Bandkanten jedoch tritt neben den Effekt der Bandlängenzunahme beim Walzen der der Bandbreitenzunahme. Durch die Zunahme der Breite des Bandes an der Bandkante steht weniger Material für die Zunahme der Bandlänge an der Bandkante zur Verfügung, was dazu führt, dass im Band eine mehr oder weniger hohe Bandkantenspannung entsteht. Die beschriebene Bandkantenspannung führt zu verschiedenen Problemen in der weiteren Bandbearbeitung. So kommt es beispielsweise bei der Herstellung von Dosenbodyband, welches in weiteren Verarbeitungsschritten zum Getränkedosenkörper verarbeitet wird, durch die bei diesem Band meist sehr hohe Bandkantenspannung beim Besäumen zu einer unerwünschten Kantenverlängerung durch Reibung der Schnittkanten am Besäummesser. Diese unerwünschte Kantenverlängerung führt einerseits zu einer sogenannten Starburst- oder Sternmusterbildung am aufgehaspelten Coil und andererseits zu einer schlechten Verarbeitbarkeit bei der Weiterverarbeitung.

Bei der Weiterverarbeitung von sogenanntem Dosendeckelband kommt es bei dem bei der weiterverarbeitung vorgenommenen Recken gelegentlich zu Bandrissen, die ihren Ursprung unter anderem darin haben, dass die Bandkanten des der Weiterverarbeitung zugeführten Dosendeckelbandes eine hohe Bandkantenspannung aufweisen und damit beim Recken eine Rissbildung begünstigen.

Schließlich führt eine hohe Bandkantenspannung während des Walzprozesses dazu, dass zur Überwindung der Bandkantenspannung bei jedem Walzstich eine höhere Walzenergie aufgebracht werden muss, als dies notwendig wäre, wenn die Bandkantenspannung vollständig abgebaut wäre. Kann die Bandkantenspannung also zwischen zwei Walzstichen abgebaut werden, so reduziert sich die erforderliche Walzenergie beim zweiten Stich.

Aus der US-A 3 854 315 ist eine Vorrichtung zum Zurichten oder Egalisieren von langgestreckten Metallstreifen unterschiedlicher Breite bekannt, bei der Streifen mit mehreren verschiedenen Breiten bearbeitet werden können, wobei die Einstellung der Vorrichtung per Hand durchgeführt wird, was sehr aufwendig ist. Nachteilig ist weiter, dass es bei dieser Vorrichtung nicht möglich ist, die Spannungsverläufe in der Bandkante optimal zu berücksichtigen. Des Weiteren wird aufgrund der großen Abmessungen dieser Vorrichtung sehr viel Platz zur Aufstellung der Vorrichtung benötigt.

Ausgehend von dem zuvor beschriebenen Stand der Technik liegt der vorliegenden Erfindung die Aufgabe zugrunde, eine Vorrichtung zur Bandbearbeitung zur Verfügung zu stellen, die kleine Abmessungen aufweist, leicht einstellbar ist und darüber hinaus ein gezieltes, vom Abstand von den Bandkanten abhängiges Recken erlaubt.

Gemäß der Lehre der Erfindung ist die zuvor hergeleitete und aufgezeigte Aufgabe dadurch gelöst, dass die Bandkantenreckstation zwei seitlich in das Band eingreifende Bandkantenreckeinheiten aufweist und eine Bandkantenreckeinheit jeweils mindestens drei Bandkantenumlenkrollen aufweist, die Bandkantenumlenkrollen im wesentlichen senkrecht zur Bandebene gegeneinander einstellbar sind, die Bandkantenumlenkrollen kegelstumpfförmig ausgebildet sind und die Bandkantenreckeinheiten in der Bandebene senkrecht zur Bandlaufrichtung verschiebbar angeordnet sind. Durch die erfindungsgemäße Bandkantenreckstation wird die Möglichkeit eröffnet, die Bandkantenspannung im gewünschten Umfang abzubauen oder sogar gezielt eine Bandkantenüberdehnung herzustellen. Durch den gezielten Abbau der Bandkantenspannung werden beispielsweise die oben beschriebenen, aus dem Stand der Technik bekannten Probleme bei der Bandbearbeitung reduziert oder gar vollständig eliminiert.

Dadurch, dass die Bandkantenumlenkrollen im wesentlichen senkrecht zur Bandebene gegeneinander einstellbar sind, lässt sich die über die Bandkantenumlenkrollen erzwungene Schleife einstellen, wodurch wiederum der Grad des Reckens einstellbar wird.

Durch die kegelstumpfförmige Ausbildung der Bandkantenumlenkrollenvereinfacht sich zum einen das Einfädeln der Bandkanten zwischen die Bandkantenumlenkrollen und zum anderen ist gewährleistet, dass zum Rand des Bandes hin eine zunehmende Reckung erfolgt, wodurch dem Spannungsgradienten in der Bandkante Rechnung getragen wird. Es sind selbstverständlich auch andere Dickenprofile für die Bandkantenumlenkrollen denkbar, die jeweils an den gewünschten Reckverlauf angepasst sind.

Dadurch schließlich, dass die Bandkantenreckeinrichtungen in der Bandebene, senkrecht zur Bandlaufrichtung verschiebbar angeordnet sind, lässt sich die Eintauchtiefe der Bandkantenumlenkrollen in das Band einstellen und somit der Bereich der Bandkanten der gereckt wird variieren.

Die erfindungsgemäße Vorrichtung zur Bandbearbeitung eignet sich insbesondere zur Bearbeitung von Bändern aus Aluminiumwerkstoffen, da aufgrund der Kaltverfestigungseigenschaften von Aluminium beim Kaltwalzen von Aluminiumbändern besonders hohe Bandkantenspannungen auftreten.

Bei einer erfindungsgemäßen Vorrichtung zur Bandbearbeitung kann die Bandbearbeitung insbesondere ausschließlich im Recken der Bandkanten des Bandes bestehen. Es ist jedoch in der Regel vorteilhaft, das Recken der Bandkanten des Bandes mit mindestens einem weiteren Bearbeitungsschritt, beispielsweise dem Besäumen des Bandes, in einer Vorrichtung zur Bandbearbeitung zur verbinden.

Eine Möglichkeit zur Konstruktion einer erfindungsgemäßen Bandkantenreckstation bestünde beispielsweise darin, die Bandkanten einem separaten Walzstich zu unterziehen, der vorzugsweise keine Bearbeitung des Bandes zwischen den Bandkanten umfasst. Denkbar ist etwa die Anordnung zweier kurzer Walzen im Bereich der Bandkanten, die beispielsweise im Zusammenwirken mit einer Umlenkrolle im Walzwerk die Bandkanten gezielt walzen, wodurch die Bandkantenspannungen abgebaut werden.

In der praktischen Erprobung hat sich als besonders vorteilhaft eine Ausgestaltung der erfindungsgemäßen Vorrichtung zur Bandbearbeitung bewährt, bei der die Bandkantenreckstation zwei seitlich in das Band eingreifende Bandkantenreckeinheiten aufweist und eine Bandkantenreckeinheit die jeweils mindestens drei Bandkantenumlenkrollen aufweist. Bei einer derartigen Bandkantenreckstation werden die Bandkanten dadurch gereckt, dass sie zwischen den Bandkantenumlenkrollen nicht gerade in Bandtransportrichtung hindurchlaufen, sondern über die Bandkantenumlenkrollen in einer Schleife geführt werden, die aufgrund der Wegverlängerung für die Bandkanten zu einem Recken der Bandkanten führt. Eine derartige Bandkantenreckstation ist in ihrem Aufbau sehr einfach und lässt sich problemlos in bestehende Vorrichtungen zur Bandbearbeitung integrieren.

Gemäß der Lehre der Erfindung betrifft die Erfindung auch ein Verfahren zur Bandbearbeitung, bei welchem das Band von einem Coil abgehaspelt wird und in einer Aufhaspelstation auf ein Coil aufgehaspelt wird, wobei die Bandkanten des Bandes zwischen der Abhaspelstation und der Aufhaspelstation in einer Bandkantenreckstation gereckt werden, unter Verwendung einer oben beschriebenen Vorrichtung.

Die oben hergeleitete und aufgezeigte Aufgabe wird gemäß der zweiten Lehre der Erfindung dadurch gelöst, dass die Bandkanten des Bandes jeweils über mindestens drei senkrecht zur Bandebene, auf senkrecht zur Bandlaufrichtung verschiebbaren, jeweils seitlich in das Band eingreifenden Bandkantenreckeinheiten einer Bandkantenreckstation angeordneten, gegeneinander einstellbaren, kegelstumpfförmigen Bandkantenumlenkrollen in einer größenvariabel einstellbaren Schleife geführt werden, wobei der zu reckende Bereich der Bandkanten über eine Verschiebung der Bandkantenreckeinheiten senkrecht zur Bandlaufrichtung eingestellt wird und wobei das Band zum Rand hin stärker gereckt wird.

Zu den Vorteilen des Verfahrens gemäß der Lehre der Erfindung kann auf die oben aufgeführten Vorteile der Vorrichtung verwiesen werden.

Es gibt nun eine Vielzahl von Möglichkeiten die erfindungsgemäße Vorrichtung zur Bandbearbeitung auszugestalten und weiterzubilden. Hierzu wird beispielsweise verwiesen einerseits auf die dem Patentanspruch 1 nachgeordneten Patentansprüche andererseits auf die Beschreibung eines Ausführungsbeispiels in Verbindung mit der Zeichnung. In der Zeichnung zeigt
- Fig. 1: einen Ausschnitt einer erfindungsgemäßen Vorrichtung zur Bandbearbeitung mit einer Bandkantenreckstation in einer perspektivischen Ansicht,
- Fig. 2: ein Ausführungsbeispiel einer Bandkantenreckeinheit in einer perspektivischen Ansicht,
- Fig. 3: das Ausführungsbeispiel einer Bandkantenreckeinheit in einer Aufsicht in Richtung der Bandbreite und
- Fig. 4: eine Ansicht des Ausführungsbeispiels der Bandkantenreckeinheit in Bandlaufrichtung, teilweise geschnitten.

Der in Fig. 1 dargestellte Ausschnitt einer erfindungsgemäßen Vorrichtung zur Bandbearbeitung zeigt weder eine Abhaspel- noch eine Aufhaspelstation, deren Konstruktion jedoch an sich bekannt ist. Als Bandbearbeitungsstation ist unter anderem eine Rollenschere 1 zum Besäumen eines nicht dargestellten Bandes dargestellt. Erfindungsgemäß ist zwischen den nicht dargestellten Ab- und Aufhaspelstationen eine die Bandkanten des ebenfalls nicht dargestellten Bandes reckende Bandkantenreckstation 2 dargestellt.

Wie aus Fig. 1 ersichtlich ist, weist die Bandkantenreckstation 2 zwei seitlich in das nicht dargestellte Band eingreifende Bandkantenreckeinheiten 3 auf, wobei jede der Bandkantenreckeinheiten 3 jeweils drei, in Fig. 1 nur teilweise sichtbare, Bandkantenumlenkrollen 4 aufweist.

In Fig. 1 ist weiter dargestellt, dass die Bandkantenreckeinheiten in der Bandebene, senkrecht zur Bandlaufrichtung auf Führungen 5 verschiebbar angeordnet sind. Bei dem in Fig. 1 dargestellten Ausführungsbeispiel erfolgt die Verschiebung der Handkantenreckeinheit en 3 auf den Führungen 5 manuell. Alternativ ist es ohne weiteres denkbar, die Bandkantenreckeinheiten auf entsprechenden Führungen mit einem entsprechendem Antrieb automatisch zuzustellen.

In Fig. 2 ist eine Bandkantenreckeinheit 3 in einer vergrößerten perspektivischen Ansicht dargestellt. Man erkennt in Fig. 2 besonders deutlich die drei Bandkantenumlenkrollen 4, die Rollenwellen 6 und teilweise eine Führung 5. Aus der Darstellung in Fig. 3 ist ersichtlich, dass die oberste der Bandkantenumlenkrollen 4 über eine Stellschraube 7 in ihrer Eintauchtiefe gegenüber den unteren der Bandkantenumlenkrollen 4, also senkrecht zur Bandebene, einstellbar ist. Über diese Eintauchtiefe wird die Schleife eingestellt, in der das in Fig. 3 strichpunktiert dargestellte Band 8 durch die Bandkantenreckeinheit 3 läuft.

Aus der Bandlaufrichtung gesehen erkennt man in Fig. 4 besonders deutlich, dass die Bandkantenumlenkrollen 4 kegelstumpfförmig ausgebildet sind, was zu einem unterschiedlichen Grad an Reckung der Bandkante in Abhängigkeit vom Abstand vom Rand des Bandes führt. Weiter ist aus Fig. 4 ersichtlich, dass die Bandkantenumlenkrollen 4 vorzugsweise über zwei Lager 9 gegenüber der Rollenwelle 6 gelagert sind, um die nicht unerheblichen Radialkräfte beim Bandtransport aufzunehmen.

## Patentansprüche

1. Vorrichtung zur Bandbearbeitung mit mindestens einer Abhaspelstation, mindestens einer Bandbearbeitungsstation (1) und mindestens einer Aufhaspelstation, wobei zwischen der Abhaspelstation und der Aufhaspelstation eine die Bandkanten des Bandes reckende Bandkantenreckstation (2) vorgesehen ist,
**dadurch gekennzeichnet, dass**
die Bandkantenreckstation (2) zwei seitlich in das Band eingreifende Bandkantenreckeinheiten (3) aufweist und eine Bandkantenreckeinheit (3) jeweils mindestens drei Bandkantenumlenkrollen (4) aufweist, die Bandkantenumlenkrollen (4) im wesentlichen senkrecht zur Bandebene gegeneinander einstellbar sind, die Bandkantenumlenkrollen (4) kegelstumpfförmig ausgebildet sind und die Bandkantenreckeinheiten(3) in der Bandebene senkrecht zur Bandlaufrichtung verschiebbar angeordnet sind.

2. Verfahren zur Bandbearbeitung, bei welchem das Band in einer Abhaspelstation von einem Coil abgehaspelt wird und in einer Aufhaspelstation auf ein Coil aufgehaspelt wird, wobei die Bandkanten des Bandes zwischen der Abhaspelstation und der Aufhaspelstation in einer Bandkantenreckstation gereckt werden, unter Verwendung einer Vorrichtung gemäß Anspruch 1,
**dadurch gekennzeichnet, dass**
die Bandkanten jeweils über mindestens drei senkrecht zur Bandebene, auf senkrecht zur Bandlaufrichtung verschiebbaren, jeweils seitlich in das Band eingreifenden Bandkantenreckeinheiten einer Bandkantenreckstation angeordneten, gegeneinander einstellbaren, kegelstumpfförmigen Bandkantenumlenkrollen in einer größenvariabel einstellbaren Schleife geführt werden, wobei der zu reckende Bereich der Bandkanten über eine Verschiebung der Bandkantenreckeinheiten senkrecht zur Bandlaufrichtung eingestellt wird und wobei das Band zum Rand hin stärker gereckt wird.

## Claims

1. Apparatus for strip processing with at least one uncoiling station, at least one strip processing station (1) and at least one coiling station, wherein between the uncoiling station and the coiling station there is provided a strip-edge stretching station (2) which stretches the edges of the strip,
**characterised in that**
the strip-edge stretching station (2) comprises two strip-edge stretching units (3) which engage laterally into the strip and each strip-edge stretching unit (3) comprises at least three strip-edge guide rollers (4), the strip-edge guide rollers (4) may be adjusted with respect to one another substantially perpendicular to the plane of the strip, the strip-edge guide rollers (4) are constructed as truncated-cone-shaped and the strip-edge stretching units (3) are arranged in the plane of the strip such that they may be displaced perpendicularly with respect to the strip running direction.

2. Method for strip processing, in which the strip is uncoiled from a coil in an uncoiling station and the strip is coiled onto a coil by a coiling station, wherein the edges of the strip are stretched at a strip-edge stretching station between the uncoiling station and the coiling station, using an apparatus according to claim 1,
**characterised in that**
each of the edges of the strip are guided in a size variable adjustable loop over at least three adjustable with respect to one another, truncated-cone-shaped strip-edge guide rollers, which are arranged perpendicularly to the plane of the strip on strip-edge stretching units of a strip-edge stretching station perpendicularly displaceable with respect to the strip running direction, each engaging laterally into the strip, wherein the stretching area of the edges of the strip is adjusted by a displacement of the strip-edge stretching station perpendicular with respect to the strip running direction and wherein the strip is stretched stronger to the edge.

## Revendications

1. Dispositif de traitement d'une bande comprenant au moins un poste de débobinage, au moins un poste (1) de traitement d'une bande et au moins un poste de rembobinage, un poste (2) d'étirage des bords de la bande, qui étire les bords de la bande, étant prévu entre le poste de débobinage et le poste de rembobinage,
**caractérisé en ce que** le poste (2) d'étirage des bords de la bande comprend deux unités (3) d'étirage des bords de la bande, s'engreneant latéralement dans la bande, et qu'une unité (3) d'étirage des bords de la bande comprend respectivement au moins trois rouleaux (4) de renvoi des bords de la bande, que les rouleaux (4) de renvoi des bords de la bande sont réglables les uns par rapport aux autres, de manière essentiellement perpendiculaire au plan de la bande, que les rouleaux (4) de renvoi de la bande sont configurés en forme de cône tronqué, et que les unités (3) d'étirage des bords de la bande sont agencées de façon coulissante dans le plan de la bande, perpendiculairement au sens d'avance de la bande.

2. Procédé de traitement d'une bande, dans lequel la bande est dévidée d'une bobine dans un poste de débobinage et est rembobinée sur une bobine dans un poste de rembobinage, les bords de la bande étant soumis, entre le poste de débobinage et le poste de rembobinage, à un étirage dans un poste d'étirage des bords de la bande en employant un dispositif selon la revendication 1,
**caractérisé en ce que** les bords de la bande sont acheminés selon une boucle de taille variable, réglable par l'intermédiaire d'au moins trois rouleaux tronconiques de renvoi des bords de la bande, réglables les uns par rapport aux autres, montés sur des unités d'étirage des bords de la bande d'un poste d'étirage des bords de la bande, réglables en coulissement perpendiculairement au sens d'avance de la bande, et entrant latéralement en engrenement avec les bords de la bande, la zone à étirer des bords de la bande étant réglée grâce à un déplacement coulissant des unités d'étirage des bords de la bande perpendiculairement au sens d'avance de la bande, et la bande subissant un étirage plus fort vers les bords de la bande.
